# EUROPÄISCHE PATENTSCHRIFT

(11) **EP 2 276 889 B1**
(45) Veröffentlichungstag und Bekanntmachung des Hinweises auf die Patenterteilung: **23.07.2014**
(21) Anmeldenummer: 09749538.6
(22) Anmeldetag: 30.04.2009
(51) Int. Cl.: E01C 19/48

(54) **STRASSENFERTIGER**
ROAD FINISHING MACHINE
FINISSEUR DE ROUTE

(30) Priorität: 17.05.2008 DE 102008024083
(43) Veröffentlichungstag der Anmeldung: 26.01.2011
(73) Patentinhaber: ABG Allgemeine Baumaschinen-Gesellschaft mbH, 31785 Hameln (DE)
(72) Erfinder: MAHLER, Anton, 30974 Wennigsen (DE); NIGGEMANN, Marc, 31789 Hameln (DE); LACHMANN, Oliver, 31785 Hameln (DE)
(74) Vertreter: Henseler, Daniela
(86) Internationale Anmeldenummer: PCT/EP2009/003134
(87) Internationale Veröffentlichungsnummer: WO 2009/141048

(56) Entgegenhaltungen:
- WO-A-01/51713
- WO-A-03/000995
- DE-U1- 20 219 641

## Beschreibung

Die Erfindung betrifft einen Straßenfertiger nach dem Oberbegriff des Anspruchs 1.

Die an einem Straßenfertiger befestigte Glättbohle hat die Aufgabe, das Einbaugut über die gesamte Einbaubreite gleichmäßig zu verdichten und eine geschlossene, ebene Struktur zu erzeugen. Damit das bituminöse, im warmen Zustand befindliche Einbaugut an der Bodenplatte der Glättbohle nicht kleben bleibt, weist die Glättbohle eine Bohlenheizung auf. Herkömmlicherweise wird die Glättbohle mit einer Gas- oder Elektroheizung beheizt. Dadurch kann das Material optimal verbaut und verdichtet werden.

Aus DE 202 19 641 U1 ist ein Straßenfertiger mit einer Einbaubohle und wenigstens einer mittels wenigstens eines elektrischen Heizelementes beheizbaren Bodenplatte bekannt. Das Heizelement ist wärmeübertragend an einem Heizbereich der Bodenplatte festgelegt und enthält wenigstens eine Heizwendel. Zwischen dem Heizelement und der Bodenplatte ist ein Wärme auf den Heizbereich verteilendes Zwischenglied vorgesehen. Die vom Heizelement abgegebene Wärme wird mittels des Zwischengliedes effizient im Heizbereich verteilt, und zwar ggf. auf eine größere Fläche als dies mit direktem Kontakt zwischen dem Heizelement und der Bodenplatte möglich wäre.

Wie aus DE 203 05 577 U1 bekannt, wird die elektrische Variante üblicherweise mittels elektrischer Heizstäbe umgesetzt, von denen eine Mehrzahl auf der Bodenplatte der Glättbohle verteilt angeordnet ist. Die Heizstäbe sind an eine Stromquelle angeschlossen. Die zum Beheizen der Bodenplatte erforderliche Wärmemenge wird dabei in die Bodenplatte über Wärmeübertragung durch Kontakt eingeleitet. Nachteilig ist, dass die Wärmeverteilung der Wärmeeinbringung nicht hinreichend gleichmäßig ist, was sich nachteilig auf die Aufheizzeit auswirkt, die die Einsatzbereitschaft der Straßenfertiger bestimmt. Ferner neigen die verwendeten Heizstäbe dazu, zu brechen. Der Austausch defekter Heizstäbe führt zu unerwünschten Stillstandszeiten des Straßenfertigers, wodurch der Wartungsaufwand erhöht ist.

Aufgabe der Erfindung ist es daher, einen Straßenfertiger nach dem Oberbegriff des Anspruchs 1 zu schaffen, dessen Bohlenheizung eine Wärmeverteilung der Bodenplatte verbessert, wartungsarm ist und ein gutes Heizvermögen besitzt.

Diese Aufgabe wird erfindungsgemäß durch die Merkmale des Anspruchs 1 gelöst.

Hierdurch wird ein Straßenfertiger geschaffen, dessen Glättbohle ein verbessertes elektrisches Heizelement aufweist. Der Rundrohrheizkörper ist besonders robust. Die Befestigung des Rundrohrheizkörpers auf der Bodenplatte durch die erfindungsgemäße Klemmung liefert überraschenderweise ein gleichmäßigeres Aufwärmbild der Bodenplatte. Dies wird insbesondere dadurch erreicht, dass die Befestigungsbolzen direkt zur Wärmeübertragung mit einbezogen werden.

Der Rundrohrheizkörper ist in einer Schleife rechts und links von den Befestigungsbolzen auf der Bodenplatte positioniert. Der Wärmeaustausch findet dann statt einerseits vom Heizstab auf die Bodenplatte und vom Heizstab über die Wärmebrücken auf die Bodenplatte. Verschiedene Umfangsbereiche des Heizstabes sind als Kontaktfläche für einen Wärmetransport zur Bodenplatte genutzt.

Vorteilhaft ist ferner, dass die Wärmeenergie in Abhängigkeit von der Stärke der Bolzen auf einer größeren Fläche eingeleitet werden kann. Dies fördert die gleichmäßigere Aufheizung der Bodenplatte.

Zur Fixierung des Heizelementes ist vorzugsweise ein Klemmblech vorgesehen. Durch ein solches Klemmblech kann die Abstrahlung der Wärme reduziert werden.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt eine schematische Seitenansicht eines Straßenfertigers,
Fig. 2 zeigt schematisch eine Oberansicht einer Bodenplatte mit einem Heizelement gemäß einem ersten Ausführungsbeispiel,
Fig. 3 zeigt eine Vorderansicht der Bodenplatte gemäß Fig. 2,
Fig. 4 zeigt ein Heizelement gemäß Fig. 3 in vergrößerter Darstellung,
Fig. 5 zeigt den Ausschnitt A gemäß Fig. 4 in noch weiter vergrößerter Ansicht,
Fig. 6 zeigt eine Vorderansicht einer Bodenplatte mit einem Heizelement gemäß einem zweiten Ausführungsbeispiel,
Fig. 7 zeigt eine Teildraufsicht der Bodenplatte gemäß Fig. 6,
Fig. 8 zeigt eine Vorderansicht einer Bodenplatte mit einem Heizelement gemäß einem dritten Ausführungsbeispiel,
Fig. 9 zeigt eine Teiloberansicht der Bodenplatte gemäß Fig. 8,
Fig. 10 zeigt eine Vorderansicht einer Bodenplatte mit einem Heizelement gemäß einem vierten Ausführungsbeispiel,
Fig. 11 zeigt eine Teildraufsicht der Bodenplatte gemäß Fig. 10,
Fig. 12 zeigt eine Vorderansicht einer Bodenplatte mit einem Heizelement gemäß einem fünften Ausführungsbeispiel,
Fig. 13 zeigt eine Teildraufsicht der Bodenplatte gemäß Fig. 12.
Fig. 14 zeigt eine Teildraufsicht einer Bodenplatte mit einem Heizelement gemäß einem sechsten Ausführungsbeispiel,

Die Fig. 1 zeigt einen Straßenfertiger 1 mit einem Fahrwerk 2, einem Antriebsaggregat 3, einem in Fahrtrichtung F vorne liegenden Gutbunker 4 und einer hinten liegenden Verteilerschnecke 5. Mit seitlichen Auslegern 6 wird eine Glättbohle 7 geschleppt, die aus dem Gutbunker 4 nach hinten transportiertes, von der Verteilerschnecke 5 verteiltes Einbaugut einbaut. Die Glättbohle 7 ist vorzugsweise eine Vibrationsbohle, die glättet und verdichtet. Dazu weist die Glättbohle 7 eine beheizbare Bodenplatte 8 auf. Die Heizung befindet sich im Inneren der Glättbohle 7 und wird auf der im Inneren der Glättbohle 7 liegenden Oberseite 9 der Bodenplatte 8 angebracht. Eine Unterseite 10 der Bodenplatte 8 bildet das außenliegende Glättblech der Glättbohle 7. Die Glättbohle 7 kann als Doppelbohle mit zwei in Fahrtrichtung F hintereinander angeordneten Glättbohlen 7 mit jeweils einer Bodenplatte 8 ausgebildet sein.

Der in Fig.1 gezeigte Straßenfertiger 1 mit der quer zur Arbeitsrichtung des Fertigers 1 verlaufenden Glättbohle 7 weist eine beheizbare Bodenplatte 8 auf, auf die eine elektrische Heizung geklemmt ist.

Die Fig. 2 bis Fig. 5 zeigen ein erstes Ausführungsbeispiel dieser elektrischen Heizung. Danach umfasst die elektrische Heizung mindestens ein stabförmiges Heizelement 11, das einen Rundrohrheizkörper aufweist, der als Heizwendel mindestens einmal umgelegt ist unter Ausbildung zweier benachbart und derart mit Abstand zueinander angeordneter Heizstäbe 12, dass benachbarte Heizstäbe 12 sich fixierbar abstützen an an der Bodenplatte 8 befestigbaren einzelnen Bolzen 13, den so genannten Befestigungsbolzen. Die Bolzen 13 sind in dem Abstandsbereich der zwei Heizstäbe 12 positioniert und an der Bodenplatte 8 befestigbar. Vorzugsweise ist eine Anzahl einzelner Bolzen 13 beabstandet zueinander in Reihe angeordnet innerhalb der Schleife, die das Heizelement 11 durch die zwei Heizstäbe 12 bildet. Die Bolzen 13 bilden jeweils eine Wärmeleitungsbrücke von den benachbarten Heizstäben 12 zur Bodenplatte 8.

Die zwei benachbarten Heizstäbe 12 eines Heizelementes 11 berühren die Bolzen 13, indem sich diese an den Bolzen 13 abstützen. Durch diesen Kontakt erfolgt eine Wärmeübertragung von den Heizstäben 12 auf die Bolzen 13. Die Bolzen 13 besitzen eine gute Wärmeleitfähigkeit, da diese vorzugsweise aus Metall bestehen und übertragen daher Wärme auf die Bodenplatte 8, mit der die Bolzen 13 durch ihre Befestigung ebenfalls in Kontakt stehen. Die Wärmeenergie kann in Abhängigkeit der Stärke der Bolzen 13 auf einer größeren Fläche eingeleitet werden, obwohl die Rundrohrheizkörper der Heizstäbe 12 gegenüber Flachrohrheizkörpern eine verkleinerte Auflagefläche an der Bodenplatte 8 haben, über die die Wärmeleitung stattfindet.

Zur Klemmung des Heizelementes 11 auf die Bodenplatte 8 ist vorzugsweise mindestens ein Klemmblech 14 vorgesehen, das dachförmig auf der mindestens einmal umgelegten Heizwendel sitzt. Das Klemmblech 14 überdeckt somit zumindest entlang einer Teilstrecke der Länge oder Breite (je nach Ausrichtung der Heizelemente 11 zu den Abmessungen der Bodenplatte 8) der Bodenplatte 8 das Wärmeübertragungssystem aus zwei benachbarten Heizstäben 12 mit integriertem Bolzen 13. Gemäß Fig. 2 sind für ein Heizelement 11 zwei zueinander beabstandete Klemmbleche 14 vorgesehen. Das Klemmblech 14 weist vorzugsweise Ausnehmungen 15 für das Durchstecken jeweils eines Bolzens 13 auf. Mittels Kontermuttern 16, die auf die Bolzen 13 schraubbar sind, kann das Klemmblech 14 gegen die Bodenplatte 8 gespannt werden, wodurch die jeweils benachbarten zwei Heizstäbe 12 kraftschlüssig geklemmt werden zwischen Bodenplatte 8 und Klemmblech 14.

Die zwei Heizstäbe 12 besitzen in Umfangsrichtung versetzt zu den Wärmeleitungsbrücken der Bolzen 13 jeweils eine Wärmeaustauschfläche zur Bodenplatte 8, wozu die Heizstäbe 12 die Bodenplatte 8 berühren. Die Heizstäbe 12 liegen vorzugsweise direkt auf der Bodenplatte 8 auf.

Die Bolzen 13 können im Kontaktbereich mit den Heizstäben 12 mit einem glatten Schaft 17 oder als Schraubbolzen mit einem Schraubenschaft ausgebildet sein. Das in den Fig. 6 und Fig. 7 dargestellte zweite Ausführungsbeispiel unterscheidet sich von dem ersten Ausführungsbeispiel nur dadurch, dass die Bolzen 13 mit einem glatten Schaft 17 ausgebildet sind, während bei dem ersten Ausführungsbeispiel ein Schraubenschaft vorgesehen ist.

Die Anzahl der Heizelemente 11, die auf die Oberseite 9 der Bodenplatte 8 geklemmt ist, ist wählbar. Vorzugsweise sind mindestens zwei mit Abstand zueinander angeordnete Heizelemente 11 vorgesehen, die jeweils eine breitflächige Wärmeübertragung mittels Wärmeübertragungssystem aus zwei benachbarten Heizstäben 12 mit integrierten Bolzen 13 sicherstellen.

Gemäß dem in den Fig. 8 und Fig. 9 dargestellten dritten Ausführungsbeispiel der Erfindung ist das Klemmblech 14 nicht, wie beispielsweise in Fig. 4 dargestellt, flachdachförmig, sondern spitzdachförmig ausgebildet. Die Abstrahlung der Wärme kann durch die Dachform des Klemmblechs 14 optimiert werden.

Gemäß dem vierten in den Fig. 10 und Fig. 11 dargestellten Ausführungsbeispiel weisen die Bolzen 13 jeweils im Bereich ihres Schaftes 17, an den sich die Heizstäbe 12 abstützen, eine an den Außenumfang der Heizstäbe 12 angepasste Umfangsausnehmung 19 auf.

Zur Vereinfachung des Anbringens und Abnehmens des Klemmblechs 14 kann, wie in dem fünften Ausführungsbeispiel der Fig. 12 und Fig. 13 dargestellt, das Klemmblech 14 schlüssellochartige Ausnehmungen 15 zur abnehmbaren und verriegelbaren Aufnahme der Bolzen 13 mit Kontermuttern 16 aufweisen.

Bei allen vorstehend beschriebenen Ausführungsbeispielen umfasst der Rundrohrheizkörper vorzugsweise ein Metallrohr, in dem ein in einem Isolierstoff geführter Heizleiter 18 angeordnet ist. Der Anschluss des Heizelementes 11 an eine Stromversorgung kann in bekannter Weise über jeweils einen Anschlussblock erfolgen.

Gemäß einem sechsten, in Fig. 14 dargestellten Ausführungsbeispiel weist das stabförmige Heizelement mindestens zwei Heizstäbe 12 auf, die voneinander getrennt sind. Es handelt sich hier um einzelne Heizstäbe 12, deren Heizleiter 18 an gegenüberliegenden Seiten der Bodenplatte 8 über Anschlussblöcke anschließbar sind. Im Übrigen gelten die vorstehenden Ausführungen entsprechend.

## Patentansprüche

1. Straßenfertiger mit einer quer zur Arbeitsrichtung des Fertigers (1) verlaufenden Glättbohle (7), die eine Bodenplatte (8) aufweist, die beheizbar ist mittels einer auf die Bodenplatte (8) geklemmten elektrischen Heizung, die mindestens ein stabförmiges Heizelement (11) umfasst und das stabförmige Heizelement (11) einen Rundrohrheizkörper aufweist, der mindestens einen Heizstab (12) umfasst, **dadurch gekennzeichnet, dass** der Heizstab (12) sich fixierbar abstützt an an der Bodenplatte (8) befestigbaren einzelnen Bolzen (13), die Wärmeleitungsbrücken stellen, wozu der Rundrohrheizkörper in einer Schleife rechts und links von den Bolzen (13) auf der Bodenplatte (8) positioniert ist, und dass verschiedene Umfangsbereiche des Heizstabes (12) als Kontaktfläche für einen Wärmetransport zur Bodenplatte (8) genutzt sind.

2. Straßenfertiger nach Anspruch 1, **dadurch gekennzeichnet, dass** der Rundrohrheizkörper mindestens zwei benachbart und derart mit Abstand zueinander angeordnete Heizstäbe (12) als Schleife aufweist, dass benachbarte Heizstäbe (12) sich fixierbar abstützen an den an der Bodenplatte (8) befestigbaren einzelnen Bolzen (13), die in dem Abstandsbereich der zwei Heizstäbe (12) positioniert sind und zwischen den benachbarten Heizstäben (12) und der Bodenplatte (8) jeweils eine Wärmeleitungsbrücke bilden.

3. Straßenfertiger nach Anspruch 2, **dadurch gekennzeichnet, dass** der Rundrohrheizkörper eine Heizwendel bildet, die mindestens einmal umgelegt ist unter Ausbildung von zwei benachbart angeordneten Heizstäben (12).

4. Straßenfertiger nach einem der Ansprüche 1 bis 3, **dadurch gekennzeichnet, dass** eine Anzahl einzelner Bolzen (13) beabstandet zueinander entlang des stabförmigen Heizelementes (11) angeordnet ist.

5. Straßenfertiger nach einem der Ansprüche 1 bis 4, **dadurch gekennzeichnet, dass** der mindestens eine Heizstab (12) in Umfangsrichtung versetzt zu den Wärmeleitungsbrücken eine Wärmeaustauschfläche zur Bodenplatte (8) besitzt.

6. Straßenfertiger nach Anspruch 5, **dadurch gekennzeichnet, dass** der mindestens eine Heizstab (12) die Bodenplatte (8) für einen Wärmeaustausch berührt.

7. Straßenfertiger nach einem der Ansprüche 1 bis 6, **dadurch gekennzeichnet, dass** zur Klemmung des Heizelementes (11) mindestens ein Klemmblech (14) vorgesehen ist, das dachförmig auf dem Rundrohrheizkörper sitzt.

8. Straßenfertiger nach Anspruch 7, **dadurch gekennzeichnet, dass** das mindestens eine Klemmblech (14) schlüssellochartige Ausnehmungen zur abnehmbaren und verriegelbaren Aufnahme der Bolzenenden mit Kontermuttern (16) aufweist.

9. Straßenfertiger nach Anspruch 7 oder 8, **dadurch gekennzeichnet, dass** das mindestens eine Klemmblech (14) flach- oder spitzdachförmig ausgebildet ist.

10. Straßenfertiger nach einem der Ansprüche 7 bis 9, **dadurch gekennzeichnet, dass** das mindestens eine Klemmblech (14) an der Bodenplatte (8) sich abstützt.

11. Straßenfertiger nach einem der Ansprüche 1 bis 10, **dadurch gekennzeichnet, dass** die Bolzen (13) als Schraubbolzen ausgebildet sind.

12. Straßenfertiger nach einem der Ansprüche 1 bis 11, **dadurch gekennzeichnet, dass** die Bolzen (13) eine an den Außenumfang des Rundrohrheizkörpers angepasste Umfangsausnehmung (19) aufweisen.

13. Straßenfertiger nach einem der Ansprüche 1 bis 12, **dadurch gekennzeichnet, dass** die Bolzen (13) aus Metall bestehen.

14. Straßenfertiger nach einem der Ansprüche 1 bis 13, **dadurch gekennzeichnet, dass** der Heizstab (12) ein Metallrohr umfasst, in dem ein in einem Isolierstoff geführter Heizleiter (18) angeordnet ist.

## Claims

1. A road finisher having a screed (7) extending transversely to the working direction of the finisher (1), said screed having a baseplate (8) which can be heated by means of an electrical heater clamped to the baseplate (8), said heater comprising at least one bar-shaped heating element (11) and the bar-shaped heating element (11) having a round-tube heating body which comprises at least one heating bar (12), wherein said heating bar (12) is fixably supported on individual bolts (13) which can be fastened to the baseplate (8) and which form heat-conducting bridges, for which purpose the round-tube heating body is positioned on the baseplate (8) in a loop to the right and left of the bolts (13) and that different circumferential regions of the heating bar (12) are used as contact surface for transporting heat to the baseplate (8).

2. The road finisher as claimed in claim 1, **characterized in that** the round-tube heating body has at least two heating bars (12) as a loop which are arranged adjacently and at a spacing from one another such that adjacent heating bars (12) are fixedly supported on the individual bolts (13) which can be fastened to the base plate (8), which bolts are positioned in the spacing region of the two heating bars (12) and each form a heat-conducting link between the adjacent heating bars (12) and the base plate (8).

3. The road finisher as claimed in claim 2, **characterized in that** the round-tube heating body forms a heating filament which is folded over at least once so as to form two adjacently arranged heating bars (12).

4. The road finisher as claimed in one of claims 1 to 3, **characterized in that** a number of individual bolts (13) are arranged at a distance from one another along the bar-shaped heating element (11).

5. The road finisher as claimed in one of claims 1 to 4, **characterized in that** the at least one heating bar (12) has, offset in the circumferential direction with respect to the heat-conducting links, a heat exchange surface with respect to the base plate (8).

6. The road finisher as claimed in claim 5, **characterized in that** the at least one heating bar (12) contacts the base plate (8) for a heat exchange.

7. The road finisher as claimed in one of claims 1 to 6, **characterized in that**, in order to clamp the heating element (11), at least one clamping plate (14) is provided which is seated in a roof-shaped manner on the round-tube heating body.

8. The road finisher as claimed in claim 7, **characterized in that** the at least one clamping plate (14) has keyhole-like cutouts for removably and lockably receiving the bolt ends with lock nuts (16).

9. The road finisher as claimed in claim 7 or 8, **characterized in that** the at least one clamping plate (14) is designed in the form of a flat or pointed roof.

10. The road finisher as claimed in one of claims 7 to 9, **characterized in that** the at least one clamping plate (14) is supported on the base plate (8).

11. The road finisher as claimed in one of claims 1 to 10, **characterized in that** the bolts (13) are designed as screw bolts.

12. The road finisher as claimed in one of claims 1 to 11, **characterized in that** the bolts (13) have a circumferential cutout (19) adapted to the outer circumference of the round-tube heating body.

13. The road finisher as claimed in one of claims 1 to 12, **characterized in that** the bolts (13) are made of metal.

14. The road finisher as claimed in one of claims 1 to 13, **characterized in that** the heating bar (12) comprises a metal tube in which a heating conductor (18) guided in an insulating material is arranged.

## Revendications

1. Finisseur de route doté d'une planche de nivellement (7) s'étendant transversalement à la direction de travail du finisseur (1) comportant une plaque de sol (8) pouvant être chauffée à l'aide d'un chauffage électrique fixé sur la plaque de sol (8), comprenant au moins un élément chauffant (11) en forme de barre et l'élément chauffant (11) en forme de barre comportant un corps de chauffe tubulaire rond comprenant au moins une barre chauffante (12), **caractérisé en ce que** la barre chauffante (12) s'appuie de façon à pouvoir être fixée à des boulons (13) individuels pouvant être fixés à la plaque de sol (8) et réalisant des ponts de conduction de chaleur, le corps de chauffe tubulaire rond étant positionné dans une boucle à droite et à gauche des boulons (13), sur la plaque de sol (8), et que différentes zones de périphérie de la barre chauffante (12) servent de surface de contact pour un transport de chaleur en direction de la plaque de sol (8).

2. Finisseur de route selon la revendication 1, **caractérisé en ce que** le corps de chauffe tubulaire rond comporte au moins deux barres chauffantes (12) connexes disposées à une distance telle l'une de l'autre de façon à former une boucle que les barres chauffantes (12) connexes s'appuient de façon à pouvoir être fixées contre les boulons (13) individuels pouvant être fixés à la plaque de sol (8) positionnés dans la zone d'espacement des deux barres chauffantes (12) et forment respectivement un pont de conduction de chaleur entre les barres chauffantes (12) connexes et la plaque de sol (8).

3. Finisseur de route selon la revendication 2, **caractérisé en ce que** le corps de chauffe tubulaire rond forme un filament chauffant rabattu au moins une fois par formation de deux barres chauffantes (12) disposées à proximité.

4. Finisseur de route selon l'une quelconque des revendications 1 à 3, **caractérisé en ce qu'**un certain nombre de boulons (13) individuels sont disposés à une certaine distance les uns des autres le long de l'élément chauffant (11) en forme de barre.

5. Finisseur de route selon l'une quelconque des revendications 1 à 4, **caractérisé en ce que** l'au moins une barre chauffante (12) possède une surface d'échange de chaleur par rapport à la plaque de sol (8), décalée par rapport aux ponts de conduction de chaleur dans la direction périphérique.

6. Finisseur de route selon la revendication 5, **caractérisé en ce que** l'au moins une barre chauffante (12) touche la plaque de sol (8) pour réaliser un échange de chaleur.

7. Finisseur de route selon l'une quelconque des revendications 1 à 6, **caractérisé en ce qu'**au moins une tôle de fixation (14) est prévue reposant en forme de toit sur le corps de chauffe tubulaire rond pour coincer l'élément chauffant (11).

8. Finisseur de route selon la revendication 7, **caractérisé en ce que** l'au moins une tôle de fixation (14) comporte des évidements en forme de trou de serrure pour recevoir de façon retirable et verrouillable les extrémités de boulon dotées de contre-écrous (16).

9. Finisseur de route selon la revendication 7 ou 8, **caractérisé en ce que** l'au moins une tôle de fixation (14) prend une forme de toit plat ou pointu.

10. Finisseur de route selon l'une quelconque des revendications 7 à 9, **caractérisé en ce que** l'au moins une tôle de fixation (14) s'appuie contre la plaque de sol (8).

11. Finisseur de route selon l'une quelconque des revendications 1 à 10, **caractérisé en ce que** les boulons (13) prennent la forme de boulons filetés.

12. Finisseur de route selon l'une quelconque des revendications 1 à 11, **caractérisé en ce que** les boulons (13) comportent un évidement périphérique (19) adapté à la périphérie extérieure du corps de chauffe tubulaire rond.

13. Finisseur de route selon l'une quelconque des revendications 1 à 12, **caractérisé en ce que** les boulons (13) sont en métal.

14. Finisseur de route selon l'une quelconque des revendications 1 à 13, **caractérisé en ce que** la barre chauffante (12) comprend un tube métallique dans lequel est disposé un conducteur de chaleur (18) introduit dans une matière isolante.
